# EUROPÄISCHE PATENTSCHRIFT

(11) **EP 1 257 769 B1**
(45) Veröffentlichungstag und Bekanntmachung des Hinweises auf die Patenterteilung: **17.10.2007**
(21) Anmeldenummer: 01911606.0
(22) Anmeldetag: 06.02.2001
(51) Int. Cl.: F21V 13/14, F21S 8/02, F21S 8/04

(54) **LEUCHTE**
LIGHTING UNIT
DISPOSITIF D'ECLAIRAGE

(30) Priorität: 14.02.2000 DE 10006409
(43) Veröffentlichungstag der Anmeldung: 20.11.2002
(73) Patentinhaber: Zumtobel Lighting GmbH, 6850 Dornbirn (AT)
(72) Erfinder: LOGA, Simona, A-6900 Bregenz (AT); KEMPTER, Georg, A-6900 Bregenz (AT)
(74) Vertreter: Schmidt-Evers, Jürgen
(86) Internationale Anmeldenummer: PCT/EP2001/001270
(87) Internationale Veröffentlichungsnummer: WO 2001/059365

(56) Entgegenhaltungen:
- EP-A- 0 574 761
- DE-A- 3 908 148
- DE-A- 19 817 384
- DE-C- 446 406
- DE-U- 29 710 475
- NL-C- 17 207
- US-A- 5 790 329

## Beschreibung

Die vorliegende Erfindung betrifft eine Leuchte nach dem Oberbegriff des Anspruchs 1.

Eine derartige Leuchte ist beispielsweise in der DE 44 43 916 A1 beschrieben. Dabei ist zunächst unter einer länglichen Lampe ein aus Seitenreflektoren und Querlamellen bestehender Rasterreflektor angeordnet, mit dessen Hilfe der größte Anteil des von der Lampe abgegebenen Lichts gerichtet und blendfrei nach unten abgestrahlt wird. Die Verwendung eines derartigen Rasterreflektors ist beispielsweise in Büros mit einer Reihe von Bildschirmarbeitsplätzen von Vorteil, da das Licht bis zu einem gewissen Grad querentblendet ist und daher auf den Bildschirmen Reflexionen vermieden werden können.

Die in der oben genannten Druckschrift beschriebene Leuchte weist ferner einen Außenreflektor auf, auf den das von der Lampe seitlich bzw. nach oben abgestrahlte Licht fällt. Auf diese Weise wird der die Lampe umgebende Bereich zusätzlich erhellt, was einerseits ermöglicht, leicht zu erkennen, ob die Leuchte eingeschaltet ist oder nicht, andererseits aber auch von einem Betrachter als wesentlich angenehmer empfunden wird als das Licht einer reinen Rasterleuchte, bei der das gesamte Licht lediglich nach unten abgestrahlt wird. Dabei kann der Außenreflektor eine diffus reflektierende Oberfläche aufweisen, um eine möglichst gleichmäßige Aufhellung des die Lampe umgebenen Bereichs zu erzielen. Eine andere Möglichkeit besteht aber auch darin, unterhalb des Außenreflektors zusätzlich eine durchscheinende (opale) Scheibe anzubringen.

In dem deutschen Gebrauchsmuster DE 297 10 475 U1 wird eine Innenleuchte mit einer in einem Reflektor angeordneten Lichtquelle und einer die Lichtquelle zum Außenraum deckenden lichttechnischen Abdeckung beschrieben.

Es ist Aufgabe der vorliegenden Erfindung, eine derartige Leuchte dahingehend zu verbessern, dass mit ihr neue und optisch ansprechende Beleuchtungseffekte erzielt werden können.

Die Aufgabe wird durch eine Leuchte, welche die Merkmale des Anspruches 1 aufweist, gelöst.

Die erfindungsgemäße Leuchte besteht aus einer Lampe und mindestens einem - in Abstrahlrichtung gesehen - hinter bzw. seitlich hinter der Lampe angeordneten konkav gekrümmten Reflektor. Erfindungsgemäß sind seitlich von der Lampe Farbfilter, die in ihrer Filterwirkung veränderbar sind, derart angeordnet, dass lediglich das auf den konkav gekrümmten Reflektor gestrahlte Licht in seiner farblichen Zusammensetzung verändert wird, während hingegen das von der Lampe in Abstrahlrichtung abgestrahlte Licht in seiner farblichen Zusammensetzung durch die Filter nicht beeinflusst wird.

Dadurch erscheint der die Lampe umgebende Bereich in einer anderen Farbe, so dass durch die erfindungsgemäße Veränderbarkeit der Filterwirkung verschiedene Effekte und Stimmungen erzeugt werden können. Beispielsweise kann eine wesentlich angenehmere Atmosphäre erzeugt werden, indem dem auf den konkaven Reflektor gelenkten Licht mit Hilfe einer beispielsweise leicht gelblichen oder orangen Färbung des Farbfilters ein wärmerer Farbton verliehen wird. Im Gegensatz dazu wird bläuliches Licht als eher kalt empfunden, weshalb sich in wärmeren Gegenden eine blaue Färbung des Farbfilter anbieten würde. Da zum Erzielen derartiger Beleuchtungseffekte der konkav gekrümmte Reflektor selbst nicht farbig sein muss sondern wie gewohnt weiß sein kann, erscheint der die Lampe umgebende Bereich im abgeschalteten Zustand nach wie vor farblos bzw. weiß, die eben beschriebenen Effekte treten nur im eingeschalteten Zustand der Lampe auf.

Das Verändern der farblichen Zusammensetzung von Licht durch entsprechende Filter ist bereits aus der DE 39 08 148 A1 oder der DE 446 406 bekannt. Allerdings soll bei der aus der DE 39 08 148 A1 bekannten Leuchte das gesamte von der Lampe abgegebene Licht farblich verändert werden. Bei der DE 446 406 treffen die in eine bestimmte Richtung emittierten Lichtstrahlen auf Farbfilter, wodurch ein bestimmter Bereich des Raumes in einer anderen Farbe erscheint. Im Gegensatz dazu soll bei der Leuchte der vorliegenden Erfindung lediglich der hinter bzw. seitlich hinter der Lampe angeordnete Reflektor in einer anderen Farbe erscheinen, während hingegen der zur eigentlichen Beleuchtung verwendete und in Abstrahlrichtung abgestrahlte Lichtanteil farblich unverändert bleibt.

Für die erfindungsgemäße Veränderbarkeit der Filterwirkung des Farbfilter kann beispielsweise ein Mechanismus vorgesehen sein, der die Filterwirkung des Farbfilters verstärkt oder abschwächt. Dies kann bei einer länglichen Lampe entsprechend einer Weiterbildung der Erfindung beispielsweise dadurch erfolgen, dass das Filter um eine parallel zur Lampe verlaufende Achse drehbar ist. Die Filterwirkung hängt dann jeweils von dem zwischen dem Farbfilter und dem einfallenden Licht eingeschlossenen Winkel ab.

Bei Leuchten dieser Art ist es in der Regel erwünscht, dass der konkav gekrümmte Reflektor eine gleichmäßige Leuchtdichte über seine gesamte Breite aufweist. Um dies zu erzielen weist hierfür der konkave Reflektor üblicherweise eine zuvor theoretisch berechnete Krümmung auf, was allerdings zur Folge hat, dass dieser dann relativ hoch ist. Um die Leuchte in ihrer Gesamtheit flacher zu gestalten, ist daher in der Erfindung vorgesehen, dass vor dem konkaven Reflektor ein teillichtdurchlässige Diffusor ungeordnet ist, der bis zu einem gewissen Grad ein Angleichen der Leuchtdichte über die Breite des Reflektors bewirkt. Bei einer Weiterbildung der Erfindung kann dieses Angleichen auch dadurch unterstützt werden, dass beispielsweise die Reflexionsfähigkeit des Reflektors über seine Breite hin unterschiedlich ist, wobei er in von der Lampe entfernt liegenden Bereichen eine höhere Reflexionsfähigkeit aufweist als in der Lampe näher liegenden Bereichen. Ferner können seitlich von der Lampe weitere Diffuseren angeordnet sein bzw. das Farbfilter selbst diffus lichtdurchlässig ausgebildet sein.

Eine andere Weiterbildung der Erfindung betrifft eine spezielle Ausgestaltung des Filters. Durch das seitliche Anbringen von weißen Querstegen wird der direkte Blick auf das Filterelement verhindert, so dass beim Betrachten der gesamten Leuchte lediglich der konkave Reflektor farbig erscheint.

Vorzugsweise ist vor der Lampe zusätzlich ein Lichtverteiler-Element, z.B. ein Raster, Gitter, Lochblech oder dergleichen angeordnet. Da das über dieses Lichtverteiler-Element abgestrahlte Licht in seiner Farbe unverändert bleibt, erfüllt die erfindungsgemäße Leuchte nach wie vor ihre Hauptaufgabe, nämlich eine effektive Beleuchtung des sie umgebenden Raumes.

Ein weiterer Beleuchtungseffekt kann laut einer Weiterbildung der Erfindung dadurch erzielt werden, dass der konkave Reflektor selbst teillichtdurchlässig ist. Handelt es sich beispielsweise bei der Leuchte um eine Anbauleuchte oder eine Pendelleuchte, so wird zusätzlich der oberhalb der Leuchte liegende Deckenbereich aufgehellt. Auch dieser erscheint dann in einem dem Farbfilter entsprechenden Farbton. Im Gegensatz dazu kann auch vorgesehen sein, dass der konkave Reflektor zwar teillichtdurchlässig ist, dass allerdings oberhalb dieses Reflektors mindestens eine weitere Lampe angeordnet ist. Diese kann wiederum ebenfalls von einem Farbfilter umgeben sein, so dass mehrere unterschiedliche Beleuchtungseffekte mit verschiedenen Farbtönen erzielt werden können.

Neben den beiden zuvor erwähnten Beispielen einer Deckenanbauleuchte bzw. einer Pendelleuchte kann die erfindungsgemäße Leuchte auch als Einbauleuchte oder in anderen Formen ausgestaltet sein.

Im folgenden soll die Erfindung anhand der beiliegenden Zeichnung näher erläutert werden. Es zeigen:
Fig. 1 ein erstes Ausführungsbeispiel der erfindungsgemäßen Leuchte in Form einer Einbauleuchte;
Fig. 2 eine Weiterbildung der in Fig. 1 dargestellten Leuchte mit veränderbaren Farbfiltern;
Fig. 3 ein Ausführungsbeispiel einer erfindungsgemäßen Deckenanbauleuchte;
Fig. 4 ein Ausführungsbeispiel einer erfindungsgemäßen Leuchte mit hinter dem konkaven Reflektor angeordneten zusätzlichen Lampen;
Fig. 5 eine erfindungsgemäße Leuchte mit speziell ausgestalteten Farbfiltern; und
Fig. 6 den genauen Aufbau eines in Fig. 5 dargestellten Farbfilters.

Bei der in Fig. 1 dargestellten Deckeneinbauleuchte sind die einzelnen Bauteile der Leuchte innerhalb eines kastenförmigen Behälters 8 angeordnet, der beim Montieren der Leuchte in der Decke versenkt wird. Als Lichtquelle dient im vorliegenden Fall eine stabförmige Lampe 1, beispielsweise eine Gasentladungslampe. Vor dieser Lampe 1 ist als Lichtverteiler-Element ein aus Seitenreflektoren und Querlamellen bestehendes Raster 2 angeordnet, über das ein Großteil des von der Lampe 1 abgegebenen Lichts nach unten abgestrahlt wird. Die konkreten Formen dieses Rasters 2 können so gewählt werden, daß das Licht bis zu einem gewissen Grad querentblendet wird. Alternativ dazu kann anstelle eines Rasters auch ein Lochblech oder ein anderes optisches Element - beispielsweise ein Diffusor oder eine Prismenstruktur - verwendet werden.

Ferner wird die Lampe 1 von einem konkav gekrümmten Reflektor 3 überspannt, wobei dessen Seitenflügel im wesentlichen neben der Lampe 1 angeordnet sind. Zwischen diesem Reflektor 3 und der Oberkante des Rasters 2 werden neben der Lampe 1 angeordnete Lichteintrittsbereiche 4 gebildet, über die ein kleiner Teil des von der Lampe 1 abgegebenen Lichts auf den Reflektor 3 gelenkt wird. Dieser Reflektor 3 besitzt vorzugsweise eine weiße Oberfläche.

Innerhalb der Lichteintrittsbereiche 4 sind zwei Farbfilter 5 angeordnet, die den Farbton des auf den konkaven Reflektor 3 gelenkten Lichts verändern. Nach dem Einschalten der Lampe 1 wird der unter ihr liegende Bereich durch das über das Raster 2 nach unten gerichtet abgestrahlte und farblich nicht veränderte Licht in gewohnter Weise erhellt, während der Reflektor 3 in einem den Filtern 5 entsprechenden Farbton - beispielsweise blau - aufgehellt wird.

Da die in Fig. 1 dargestellte Leuchte lediglich eine geringe Höhe aufweist, kann allein durch die Krümmung des Reflektors 3 keine gleichmäßige Leuchtdichte über seine gesamte Breite erzielt werden. Aus diesem Grund ist vor dem konkaven Reflektor 3 ein teillichtdurchlässiger Diffusor 6 angeordnet, mit dessen Hilfe der die Lampe 1 umgebende Bereich in einer etwas gleichmäßigeren Leuchtdichte erscheint. Um das Angleichen der Leuchtdichte über die Breite des Reflektors 3 bzw. des Diffusors 6 weiter zu unterstützen, können ferner die beiden Filter 5 derart ausgestaltet sein, daß sie beispielsweise das Licht bevorzugt auf von der Lampe 1 entfernter liegende Bereiche des Reflektors 3 lenken. Eine andere Möglichkeit besteht darin, als Farbfilter 5 zwei farbige Diffusoren zu verwenden. Mit Hilfe der eben beschriebenen Maßnahmen kann erreicht werden, daß trotz der geringen Höhe der Leuchte eine relativ einheitliche Leuchtdichte für den die Lampe 1 umgebenden Bereich erzielt wird.

In dem in Fig. 1 dargestellten Ausführungsbeispiel sind die beiden Farbfilter 5 fest in der Leuchte montiert und in ihrer Wirkung nicht veränderbar. Im Gegensatz dazu kann bei dem in Fig. 2 dargestellten Ausführungsbeispiel die Filterwirkung und somit die Farbintensität des auf den Reflektor 3 gelenkten Lichts verändert werden. Dies erfolgt dadurch, daß die beiden Farbfilter 5 um eine parallel zu der Lampe 1 verlaufende Achse X drehbar gelagert sind. Je nach Stellung der Farbfilter 5 werden dann die beiden Lichteintrittsbereiche 4 bis zu einem gewissen Grad durch die Filter 5 effektiv überdeckt. Durch Drehung der Filter kann der Anteil des farblich veränderten Lichts verändert werden, wobei im Extremfall die Filterwirkung nahezu vollständig unterdrückt werden kann, so daß der Reflektor 3 weiß erscheint.

Das Verändern der Stellung der beiden Farbfilter 5 kann beispielsweise über einen mit dem Lichtschalter für die Leuchte verbundenen Regler erfolgen. Die in Fig. 2 dargestellte Ausführungsform zum Verändern der Filterwirkung ist insofern vorteilhaft, als für das Drehen kein zusätzlicher Raum benötigt wird. Eine andere (nicht dargestellte) Möglichkeit kann allerdings auch darin bestehen, daß die beiden Farbfilter 5 durch einen geeigneten Mechanismus senkrecht zur Lampenachse nach oben hin verschoben und aus den Lichteintrittsbereichen 4 entfernt werden. Diese Ausgestaltung bietet sogar die Möglichkeit, mehrere Farbfilter unterschiedlicher Farbe oder anderen unterschiedlichen optischen Eigenschaften zu verwenden, die je nach Wunsch in die beiden Lichteintrittsbereiche 4 eingebracht werden können.

Fig. 3 zeigt ein weiteres Ausführungsbeispiel, in dem die erfindungsgemäße Leuchte als Deckenanbauleuchte ausgeführt ist. Hinsichtlich ihres Aufbaus ist die in Fig. 3 dargestellte Leuchte den beiden zuvor beschriebenen Leuchten sehr ähnlich. Der wesentliche Unterschied besteht darin, daß der Reflektor 3 zusätzlich teillichtdurchlässig ausgebildet ist. Dies hat zur Folge, daß das durch die Farbfilter 5 farbverändert auf den Reflektor 3 gelenkte Licht nicht nur über den Reflektor 3 und den Diffusor 6 nach unten abgestrahlt wird, sondern zusätzlich dazu verwendet wird, den über der Leuchte liegenden Deckenbereich 9 aufzuhellen, wodurch sich ein weiterer reizvoller Beleuchtungseffekt ergibt. Auch bei diesem Ausführungsbeispiel kann wie in Fig. 2 vorgesehen sein, daß die beiden Farbfilter 5 um eine Achse drehbar gelagert sind, um die Filterwirkung je nach Wunsch einzustellen.

In Fig. 4 wird eine weitere erfindungsgemäße Leuchte dargestellt, die ebenfalls als Deckenanbauleuchte ausgestaltet ist, allerdings eine andere Reflektorform aufweist. Der Reflektor 3 ist in diesem Beispiel nicht mehr einstückig ausgebildet, sondern besteht aus zwei sich seitlich zur Decke 9 hin erstreckenden und konkav gekrümmten Seitenflügeln 3. Auch in diesem Fall werden zwischen der Oberkante des unter der Lampe 1 angeordneten Rasters 2 und den beiden Seitenflügeln des Reflektors 3 zwei Lichteintrittsbereiche 4 gebildet, in denen erfindungsgemäß zwei Farbfilter 5 - hier wiederum um eine Achse X drehbar - gelagert sind. Auch die beiden vor dem Reflektor 3 angeordneten Diffusoren 6 erstrecken sich von den Lichteintrittsbereichen 4 bis zur Decke 9.

Der zweite Reflektor 3 ist wiederum teillichtdurchlässig ausgebildet, wobei diese Maßnahme hier allerdings nicht der Deckenaufhellung dient. Stattdessen sind in den beiden hinter dem Reflektor 3 liegenden Bereichen weitere Lampen 7 angeordnet. Das Licht dieser beiden zusätzlichen Lampen 7 kann ebenfalls verwendet werden, um den die Lampe 1 umgebenden Bereich zusätzlich aufzuhellen, allerdings in der Farbe des von den beiden Lampen 7 abgegebenen Lichts. Auch diese beiden Lampen 7 können von einem nicht dargestellten Farbfilter umgeben werden, so daß durch ein geeignetes Steuern bzw. Dimmen der Lampen 1 bzw. 7 unterschiedliche Beleuchtungseffekte erzielt werden können.

Abschließend ist in Fig. 5 eine weitere erfindungsgemäße Leuchte dargestellt, die von ihrer Struktur her der Leuchte in Fig. 4 gleicht, allerdings keinen teillichtdurchlässigen Reflektor 3 und somit auch keine zusätzlichen Lampen aufweist. Das im vorliegenden Beispiel als Diffusor ausgebildete Lichtverteiler-Element 2 weist hier an seinen beiden oberen Enden zwei längliche Fassungen 10 auf, in welche die beiden Farbfilter 5 eingesetzt werden. Dieser Halterung ermöglicht einen sehr einfachen Wechsel der Farbfilter 5.

Der genaue Aufbau des in Fig. 5 gezeigten Farbfilters 5 ist in Fig. 6 dargestellt. Das in die Fassung 10 einzuschiebende Befestigungselement 11 des Farbfilters 5 ist vorzugsweise ebenso wie das als Diffusor ausgebildete Lichtverteiler-Element 2 opalweiß, um keinen störenden Einfluß auf die Lichteffekte auszuüben. Erst oberhalb von dem Befestigungselement 11 befindet sich das eigentliche - beispielsweise blau gefärbte - Filterelement 12. In dem Abschnitt, in dem die Filterwirkung zum Tragen kommt, sind außerdem Querstege 13 vorgesehen. Diese Querstege 13 sind weiß und dienen dazu, den direkten Einblick von unten auf das blaue Filterelement 12 zu verhindern bzw. zu minimieren. Dadurch wird sichergestellt, daß beim Betrachten der gesamten Leuchte lediglich der konkave Reflektor 3 farbig erscheint.

Selbstverständlich kann auch die in den Fig. 4 und 5 dargestellte Leuchtenform als Hängeleuchte oder Pendelleuchte ausgebildet sein, wobei dann nicht notwendigerweise oberhalb des Reflektors 3 weitere Lampen 7 vorhanden sein müssen, sondern wiederum der Deckenbereich 9 durch das über die Lichteintrittsbereiche 4 auf den Reflektor 3 geworfene Licht aufgehellt werden kann. Ferner können die in den Fig. 1-5 dargestellten Leuchten auch als Einlegeleuchten für Sichtschienensysteme oder sonstige Deckensysteme ausgestaltet sein.

Die erfindungsgemäße Leuchte zeichnet sich dadurch aus, daß mit Hilfe von wenigen und einfachen zusätzlichen Mitteln neue und optisch ansprechende Beleuchtungseffekte erzielt werden können. Ferner ermöglichen die zusätzlich vorgeschlagenen Maßnahmen, daß über die Breite des konkaven Reflektors eine gleichmäßige Leuchtdichte erzielt wird und die Lampe dennoch relativ flach gestaltet werden kann.

## Patentansprüche

1. Leuchte mit einer Lampe (1) und mindestens einem - in Abstrahlrichtung gesehen
- hinter bzw. seitlich hinter der Lampe (1) angeordneten konkav gekrümmten Reflektor (3),
wobei seitlich von der Lampe (1) Farbfilter (5) angeordnet sind, derart, daß lediglich das von der Lampe (1) seitlich gegen den mindestens einen konkaven Reflektor (3) abgestrahlte Licht durch die Farbfilter (5) in seiner farblichen Zusammensetzung verändert wird, während das von der Lampe (1) in Abstrahlrichtung abgestrahlte Licht durch die Farbfilter (5) nicht verändert wird,
und wobei die Lampe (1) länglich ist und die Seitenflügel des Reflektors (3) im wesentlichen neben der Lampe (1) angeordnet sind und - in Abstrahlrichtung gesehen
- vor den Seitenflügeln des konkaven Reflektors ein teillichtdurchlässiger Diffusor (6) angeordnet ist,
**dadurch gekennzeichnet,**
**dass** die Farbfilter (5) in ihrer Filterwirkung veränderbar sind.

2. Leuchte nach Anspruch 1,
**dadurch gekennzeichnet,**
**dass** die Farbfilter (5) um eine parallel zur Lampe (1) verlaufende Achse (X) drehbar sind.

3. Leuchte nach Anspruch 1,
**dadurch gekennzeichnet,**
**dass** die Farbfilter (5) senkrecht zur Lampenachse verschiebbar sind.

4. Leuchte nach einem der Ansprüche 1 bis 3,
**dadurch gekennzeichnet,**
**dass** mehrere Farbfilter (5) mit unterschiedlichen optischen Eigenschaften vorgesehen sind, die wahlweise senkrecht zur Lampenachse verschiebbar sind.

5. Leuchte nach einem der vorherigen Ansprüche,
**dadurch gekennzeichnet,**
**dass** die Farbfilter (5) aus einem Filterelement (12) bestehen, an dessen Seite mehrere weiße Querstege (13) angeordnet sind.

6. Leuchte nach einem der vorherigen Ansprüche,
**dadurch gekennzeichnet,**
**dass** die Farbfilter (5) farbige Diffusoren sind.

7. Leuchte nach einem der vorherigen Ansprüche,
**dadurch gekennzeichnet,**
**dass** der konkave Reflektor (3) über seine Breite gesehen eine unterschiedliche Reflexionsfähigkeit aufweist.

8. Leuchte nach Anspruch 7,
**dadurch gekennzeichnet,**
**dass** von der Lampe (1) entfernter liegende Bereiche des konkaven Reflektors (2) eine höhere Reflexionstähigkeit aufweisen.

9. Leuchte nach einem der vorherigen Ansprüche,
**dadurch gekennzeichnet,**
**dass** der konkave Reflektor (3) teillichtdurchlässig ist.

10. Leuchte nach Anspruch 9,
**dadurch gekennzeichnet,**
**dass** oberhalb des konkaven Reflektors (3) mindestens eine weitere Lampe (7) angeordnet ist.

11. Leuchte nach einem der vorherigen Ansprüche,
**dadurch gekennzeichnet,**
**dass** - in Abstrahlrichtung gesehen - vor der Lampe (1) ein Lichtverteiler-Element (2) angeordnet ist.

12. Leuchte nach Anspruch 11,
**dadurch gekennzeichnet,**
**dass** es sich bei dem Lichtverteiler-Element um ein Raster (2) handelt.

13. Leuchte nach Anspruch 11,
**dadurch gekennzeichnet,**
**dass** es sich bei dem Lichtverteiler-Element um ein Lochblech handelt.

## Claims

1. Luminaire having a lamp (1) and - seen in emission direction - at least one concavely curved reflector (3) arranged behind or laterally behind the lamp (1), wherein laterally of the lamp (1) colour filters (5) are arranged, such that only light emitted by the lamp (1) laterally against the at least one concave reflector (3) is changed in its colour composition, whilst the light emitted by the lamp (1) in emission direction is not changed by the colour filters (5), and wherein the lamp (1) is elongate and the side wings of the reflector (3) are arranged in substance neighbouring the lamp (1) and - seen in emission direction - there is arranged in front of the side wings of the concave reflector a partially light permeable diffuser (6),
**characterised in that**,
the colour filters (5) are alterable in their filter effect.

2. Luminaire according to claim 1,
**characterised in that**,
the colour filters (5) are rotatable around an axis (X) running parallel to the lamp (1).

3. Luminaire according to claim 1,
**characterised in that**,
the colour filters (5) are movable perpendicularly of the lamp axis.

4. Luminaire according to any of claims 1 to 3,
**characterised in that**,
a plurality of colour filters (5) having different optical properties are provided, which are selectively movable perpendicularly of the lamp axis.

5. Luminaire according to any preceding claim,
**characterised in that**,
the colour filters (5) consist of a filter element (12) on the side of which a plurality of white transverse webs (13) are arranged.

6. Luminaire according to any preceding claim,
**characterised in that**,
the colour filters (5) are coloured diffusers.

7. Luminaire according to any preceding claim,
**characterised in that**,
the concave reflector (3) has, seen over its breadth, different reflectivity.

8. Luminaire according to claim 7,
**characterised in that**,
regions of the concave reflector (2) more remote from the lamp (1) have a higher reflectivity.

9. Luminaire according to any preceding claim,
**characterised in that**,
the concave reflector (3) is partially light permeable.

10. Luminaire according to claim 9,
**characterised in that**,
at least one further lamp (7) is arranged above the concave reflector (3).

11. Luminaire according to any preceding claim,
**characterised in that**,
a light distributor element (2) - seen in emission direction - is arranged in front of the lamp (1).

12. Luminaire according to claim 11,
**characterised in that**,
the light distributor element is a raster (2).

13. Luminaire according to claim 11,
**characterised in that**,
the light distributor element is a perforated sheet.

## Revendications

1. Luminaire avec une lampe (1) et au moins un réflecteur (3) recourbé de manière concave disposé - vu en direction de diffusion de la lumière - derrière ou latéralement derrière la lampe (1),
des filtres de couleur (5) étant disposés latéralement par rapport à la lampe (1) de façon à ce que seule la lumière diffusée par la lampe (1) latéralement contre au moins un réflecteur concave (3) soit modifiée par les filtres de couleur (5) dans sa composition de couleur, alors que la lumière diffusée en direction de diffusion par la lampe (1) n'est pas modifiée par les filtres de couleur (5),
et la lampe (1) étant allongée et les ailes latérales du réflecteur (3) étant disposées essentiellement à côté de la lampe (1) et - vu en direction de diffusion de la lumière - un diffuseur (6) laissant passer partiellement la lumière étant placé devant les ailes latérales du réflecteur concave,
**caractérisé en ce**
**que** les filtres de couleur (5) peuvent être modifiés dans leur efficacité de filtrage.

2. Luminaire selon la revendication 1,
**caractérisé en ce**
**que** les filtres de couleur (5) sont rotatifs autour d'un axe (X) s'étendant parallèlement à la lampe (1).

3. Luminaire selon la revendication 1,
**caractérisé en ce**
**que** les filtres de couleur (5) peuvent coulisser perpendiculairement par rapport à l'axe de la lampe.

4. Luminaire selon l'une quelconque des revendications 1 à 3,
**caractérisé en ce**
**que** plusieurs filtres de couleur (5) avec différentes propriétés optiques sont prévus, qui peuvent coulisser au choix perpendiculairement par rapport à l'axe de la lampe.

5. Luminaire selon l'une quelconque des revendications précédentes,
**caractérisé en ce**
**que** les filtres de couleur (5) se composent d'un élément filtrant (12), sur la face duquel sont placées plusieurs entretoises transversales blanches (13).

6. Luminaire selon l'une quelconque des revendications précédentes,
**caractérisé en ce**
**que** les filtres de couleur (5) sont des diffuseurs de couleur.

7. Luminaire selon l'une quelconque des revendications précédentes,
**caractérisé en ce**
**que** le réflecteur concave (3) présente, vu sur sa largeur, une capacité réfléchissante différente.

8. Luminaire selon la revendication 7,
**caractérisé en ce**
**que** des zones du réflecteur concave (2), situées loin de la lampe (1) présentent une capacité réfléchissante élevée.

9. Luminaire selon l'une quelconque des revendications précédentes,
**caractérisé en ce**
**que** le réflecteur concave (3) laisse passer partiellement la lumière.

10. Luminaire selon la revendication 9,
**caractérisé en ce**
**qu'**au-dessus du réflecteur concave (3) est disposée au moins une autre lampe (7).

11. Luminaire selon l'une quelconque des revendications précédentes,
**caractérisé en ce**
**que** - vu en direction de diffusion de la lumière - un élément répartiteur de lumière (2) est disposé devant la lampe (1).

12. Luminaire selon la revendication 11,
**caractérisé en ce**
**que** concernant l'élément répartiteur de lumière, il s'agit d'une trame (2).

13. Luminaire selon la revendication 11,
**caractérisé en ce**
**que** concernant l'élément répartiteur de lumière, il s'agit d'une tôle perforée.
